# FASCICULE DE BREVET EUROPEEN

(11) **EP 0 551 249 B1**
(45) Date de publication et mention de la délivrance du brevet: **20.09.1995**
(21) Numéro de dépôt: 93870002.8
(22) Date de dépôt: 11.01.1993
(51) Int. Cl.: B65H 23/06, A47K 10/34

(54) **Support de bobine ou débobinoir pour papier de toilette et autres**
Rollenträger für Toilettenpapier u.s.w.
Roll support for toilet paper and other

(30) Priorité: 10.01.1992 BE 9200022
(43) Date de publication de la demande: 14.07.1993
(73) Titulaire: Mannara, Eduardo, B-4800 Verviers (BE)
(72) Inventeur: Mannara, Eduardo, B-4800 Verviers (BE)
(74) Mandataire: Vanderperre, Robert

(56) Documents cités:
- FR-A- 609 312
- US-A- 2 370 821
- US-A- 2 712 934

## Description

La présente invention concerne les débobinoirs pour articles en bobines, pourvus de traits de coupe, tels que papier essuie-tout, papier de toilette ou autres, et est relative à un dispositif facilitant la coupe de l'article à la longueur voulue.

Dans les supports de bobines ou débobinoirs connus l'usage des deux mains est indispensable pour couper une certaine longueur de papier, ce qui présente une certaine difficulté, lorsqu'une des mains de l'usager est déjà occupée.

Pour remédier à cet inconvénient il a paru avantageux de créer un support de bobine ou débobinoir, qui ne nécessite qu'une seule main pour un approvisionnement en une certaine longueur de papier.

Un support de bobine ou débobinoir pour articles en bobine suivant l'invention est caractérisé en ce qu'il comporte un axe de bobine tubulaire, dont les extrémités montées dans les parois du débobinoir sont susceptibles de se déplacer verticalement et dont l'une d'elles prend appui sur une lame de ressort convexe, qui par son extrémité arrière repose sur la paroi de base du débobinoir et qui par son extrémité avant fait saillie vers le haut en forme de crochet pour venir s'engager, lors d'une pression de ladite extrémité d'axe tubulaire sur ledit ressort, dans une des découpes de blocage prévues dans la périphérie de ce bout d'axe.

Suivant l'invention, dans le support de bobine ou débobinoir l'extrémité de l'axe tubulaire, à l'opposé de la lame de ressort en crochet, prend appui sur une lame de ressort arquée maintenant ladite extrémité vers le haut.

Pour mieux faire comprendre l'invention celle-ci est décrite maintenant avec plus de détails sur la base des dessins annexès, à titre d'exemple uniquement, montrant en :
Figure 1 une vue de face d'un débobinoir suivant l'invention, avec découpes dans les parois latérales ;
Figure 2 une coupe suivant 2-2 de la figure 1 ;
Figure 3 une coupe analogue à celle de la figure 2, en position de blocage ;
Figure 4 une coupe suivant 4-4 de la figure 1.

Comme on le voit au dessin, le débobinoir représenté 1 comporte trois possibilités de montage de bobine, par exemple pour du film plastique, du papier aluminium et du papier essuie-tout.
- Pour la bobine de papier essuie-tout est prévu un axe de bobine tubulaire 2, dont les extrémités 2',2'' sont montées dans les parois latérales du débobinoir 1. Une des extrémités 2' prend appui sur une lame de ressort convexe 3, qui repose à l'arrière 3' sur la base 4 du débobinoir 1 et qui fait saillie à l'avant 3'' en forme de crochet dirigé vers le haut.
- Cette extrémité d'axe 2' présente sur sa périphérie des découpes dites de blocage 5 et elle est susceptible d'un déplacement vertical.
- L'autre extrémité d'axe 2'' est maintenue normalement vers le haut grâce à une lame de ressort arquée 6, sur laquelle elle prend appui.

L'utilisation d'un tel débobinoir est très simple. Lorsqu'on déroule, d'une seule main, une longueur de papier essuie-tout de la bobine 7, l'extrémité d'axe tubulaire 2' appuie sur la lame de ressort 3 qui, en pliant, amène son crochet 3'' dans la découpe 5 lui faisant vis-à-vis et bloque le déroulement de la bobine 7. La traction sur le papier déroulé provoque alors la coupure.

Pour que le crochet 3'' ne pénètre pas dans une découpe 5 inappropriée, le déroulement se fait d'abord lentement jusqu'à la longueur de papier souhaitée et ensuite on tire d'un coup sec, toujours d'une seule main.

D'autre part, pour que l'axe tubulaire 2 ne tourne pas trop vite, son extrémité 2'' est maintenue normalement vers le haut par la pression de la lame de ressort 6.

Afin que la bobine de papier 7 entraîne bien dans son déroulement l'axe tubulaire 2, ce dernier est muni sur sa longueur d'une ou plusieurs lames de ressort 8, qui sont normalement bombées et font saillie à la périphérie dudit axe tubulaire 2.

Un support de bobine ou débobinoir suivant l'invention est de construction simple et facilite fortement la découpe de papier à la longueur souhaitée. Il peut être réalisé dans la présentation telle que celle figurant au dessin et, bien entendu, dans toutes autres présentations avec les caractéristiques revendiquées.

## Revendications

1. Support de bobine ou débobinoir pour articles en bobines avec traits de coupe, tels que papier essuie-tout, papier de toilette ou autres, caractérisé en ce qu'il comporte un axe de bobine tubulaire (2), dont les extrémités (2',2'') montées dans les parois du débobinoir (1) sont susceptibles de se déplacer verticalement et dont l'une d'elles (2') prend appui sur une lame de ressort convexe, (3) qui par son extrémité arrière (3') repose sur la paroi de base (4) du débobinoir (1) et qui par son extrémité avant (3'') fait saillie vers le haut en forme de crochet pour venir s'engager, lors d'une pression de ladite extrémité (2') de l'axe tubulaire (2) sur ledit ressort (3), dans une des découpes de blocage (5) prévues dans la périphérie de ce bout d'axe (2').

2. Support de bobine ou débobinoir suivant la revendication 1, caractérisé en ce que l'extrémité (2'') de l'axe tubulaire (2), à l'opposé de la lame de ressort en crochet (3), prend appui sur une lame de ressort arquée (6) maintenant ladite extrémité (2'') vers le haut.

3. Support de bobine ou débobinoir suivant l'une quelconque des revendications 1 et 2, caractérisé en ce que l'axe tubulaire (2) comporte sur sa périphérie une ou plusieurs lames de ressort longitudinales bombées (8) servant de liaison ferme entre ledit axe (2) et l'axe tubulaire, généralement en carton, de la bobine de papier ou autre matière (7).

## Claims

1. Roll support or unrolling device for articles in the form of rolls with cutting lines, such as kitchen paper, toilet paper or the like, characterised in that it comprises a tubular roll shaft (2) of which the ends (2', 2''), mounted in the walls of the unrolling device (1), can move vertically and of which one end (2') is supported on a convex leaf spring (3) of which the rear end (3') rests on the base wall (4) of the unrolling device (1) and of which the front end (3'') projects upwards in the form of a hook in order to engage, when the said end (2') of the tubular shaft (2) presses on the said spring (3), in one of the locking recesses (5) provided in the periphery of that shaft end (2').

2. Roll support or unrolling device according to Claim 1, characterised in that the end (2'') of the tubular shaft (2), opposite the hook-shaped leaf spring (3), is supported on an arched leak spring (6) which urges the said end (2'') upwards.

3. Roll support or unrolling device according to either of Claims 1 and 2, characterised in that the tubular shaft (2) comprises on its periphery one or more convex longitudinal leaf springs (8) serving to connect the said shaft (2) firmly to the tubular shaft, generally produced from cardboard, of the roll of paper or other material (7).

## Patentansprüche

1. Rollenträger bzw. Abwickelvorrichtung für auf Rollen befindliche Gegenstände mit Abreißlinien wie AllzweckWischpapier, Toilettenpapier oder dergleichen, gekennzeichnet durch eine rohrförmige Rollenachse (2), deren Enden (2', 2'') in den Wänden der Abwickelvorrichtung (1) gelagert und vertikal verstellbar sind und von denen sich eines auf einem konvexen Federblatt (3) abstützt, das mit seinem hinteren Ende (3') auf der Bodenwand (4) der Abwickelvorrichtung (1) aufliegt, und das mit seinem vorderen Ende (3'') in Form eines Hakens nach oben vorsteht, um bei einem Druck dieses Endes (2') der rohrförmigen Achse (2) auf die Feder (3) in einen von mehreren am Unfang dieses Achsenendes (2') vorgesehenen Arretierausschnitten (5) einzurasten.

2. Rollenträger bzw. Abwickelvorrichtung nach Anpruch 1 dadurch gekennzeichent, daß sich das Ende (2'') der rohrförmigen Achse (2) gegenüber dem Federblatthaken (3) auf einem gebogenen Federblatt (6) abstutzt, das diese Ende (2'') nach oben hält.

3. Rollenträger bzw. Abwickelvorrichtung nach Anpruch 1 oder 2 dadurch genkennzeichnet, daß die rohrförmige Achse (2) an ihrem Umfang ein oder mehrere gewölbte Längsfederblätter (8) aufweist, die als feste Verbindung zwischen der Achse (2) und der allgemein aus Karton bestehenden rohrförmigen Achse der Rolle (7) für Papier oder ein anderes Material dient.
